# EUROPÄISCHE PATENTANMELDUNG

(11) **EP 0 523 694 A1**
(43) Veröffentlichungstag der Anmeldung: **20.01.1993**
(21) Anmeldenummer: 92112150.5
(22) Anmeldetag: 16.07.1992
(51) Int. Cl.: E06B 3/26, E06B 5/16

(54) **Verbundprofil für Rahmen von Wandelementen, Türen und Fenstern**

(30) Priorität: 16.07.1991 DE 9108751 U
(71) Anmelder: HERMANN FORSTER AG, CH-9320 Arbon (CH)
(72) Erfinder: Sutter, Roland, CH-9320 Arbon (CH); Brunner, Ernst, CH-9403 Goldach (CH); Kunz, Bruno, CH-9314 Steinebrunn (CH)
(74) Vertreter: Hepp, Dieter

(57) **Zusammenfassung**

Es ist ein Verbundprofil (1) für Rahmen von Wandelementen, Türen und Fenstern offenbart, mit zwei Metallrohren (2, 3), die durch Metallstege miteinander verbunden und gleichzeitig auf Abstand gehalten sind, und zwischen feuer- und temperaturwiderstandsfähigem Isoliermaterial (9) liegen.

Dieses Verbundprofil ist dadurch gekennzeichnet, daß eine weitere Isolationsschicht (10) vorgesehen ist.

## Beschreibung

Die Erfindung bezieht sich auf ein Verbundprofil für Rahmen von Wandelementen, Türen und Fenstern aus durch Metallstege miteinander verbundenen Metallrohren mit zwischenliegendem feuer- und temperaturwiderstandsfähigem Isoliermaterial, gemäß Oberbegriff des Schutzanspruchs 1, wie es beispielsweise als Feuerschutzelement Anwendung findet.

Es sind schon Verbundprofile dieser Art vorgeschlagen worden, bei denen zwei Stahlrohre und eine dazwischen eingespannte Isoliermaterialplatte mittels durchgehender Schrauben oder Nieten miteinander verbunden sind. Die vorgesehenen Schrauben oder Nieten durchsetzen beide einander gegenüberliegende innere Rohrwände. Für das Einführen der Schrauben oder Nieten muß jedoch mindestens die Außenwand des einen Rohres mit relativ großen Durchbrüchen versehen werden. Damit ist eine recht umständliche Arbeit beim Zusammenbau des Profils erforderlich. Dazu kommt, daß die außen an den Rohren sichtbaren großen Löcher/Durchbrüche durch zusätzliche Deckprofile überdeckt werden müssen.

Aus der DE-PS 33 24 210 ist ein Verbundprofil bekannt, bei dem die beiden aus schweißbarem Material bestehenden Metallrohre über Metallstege aus schweißbarem Material miteinander verbunden sind, die die dazwischenliegende Isolierschicht durchsetzend. Diese Metallstege, die beispielsweise Bolzen oder Rohrstücke sein können, sind beiderends an den der Isolierschicht zugekehrten Rohrwänden durch Widerstandsschweißen befestigt. Dies bringt den Vorteil, daß durch einfache, vollautomatisierbare Vorgänge ein Verbundprofil ohne äußere, optisch störende Durchbrüche erzielt werden kann.

Diese bekannten Verbundprofile werden jedoch den zunehmend höheren Anforderungen an Feuerschutzbauteile nicht mehr gerecht. Bei den sogenannten F90 Prüfungen/Vorschriften ist nämlich notwendig, eine erhöhte Isolation zu erreichen. Das heißt, bei einer vorgeschriebenen Einheitstemperaturkurve (ETK) nach DIN 4102, Teil 2, mit Ofentemperaturen von
t = 30 Minuten = 822° C
t = 60 Minuten = 925° C
t = 90 Minuten = 986° C
darf auf der Oberfläche (der dem Feuer abgekehrten Seite) die Temperatur von 180° C nicht überschritten werden. Mit den bekannten Rahmenprofilen/Verbundprofilen ist die Einhaltung dieser Vorschriften nicht möglich.

Aufgabe der Erfindung ist es, ein Verbundprofil/Rahmenprofil oben genannter Gattung anzugeben, das die neuen DIN-Vorschriften erfüllt und zudem enifach und kostengünstig hrstellbar ist.

Diese Aufgabe wird durch ein Verbundprofil mit den Merkmalen des Anspruchs 1 gelöst. Weitere vorteilhafte Ausgestaltungen sind in den Unteransprüchen beschrieben.

Demgemäß weist das erfindungsgemäße Verbundprofil eine weitere Isolationsschicht auf. Damit ist der große Vorteil gegeben, daß durch die Verdoppelung der Isolationsschicht auch eine Doppelisolierwirkung erzielt wird, selbstverständlich mit den entsprechend positiven Feuerschutzeigenschaften.

Von Vorteil ist, wenn diese weitere Isolationsschicht im wesentlichen parallel zur ersten Isolationsschicht angeordnet ist und eine im wesentlichen gleiche Zusammensetzung und Ausbildung wie diese aufweist. Hierdurch besteht die Möglichkeit, für diese beispielsweise identische Isolationsmaterialplatten zu verwenden, wodurch die Herstellung des Verbundprofils nicht wesentlich komplexer und teurer wird.

Die beiden Isolationsschichten können jedoch auch aus unterschiedlichem Material geformt sein, so daß Rahmenprofile mit unterschiedlichen Eigenschaften erzielt werden können. Vorteilhaft wirkt sich desweiteren aus, wenn die zweite Isolationsschicht im Verhältnis zur ersten Isolationsschicht außerhalb, d. h. auf der Außenseite eines der beiden Metallrohre angeordnet ist. Um die Isolationswirkung zu vergrößern und gleichzeitig die Festigkeit des Verbundes sicherzustellen, kann auf der nach außen, d. h. von dem inneren Metallprofil wegweisenen Seite der zweiten Isolationsschicht ein Deckprofil angeordnet sein. Dieses Deckprofil kann dabei eine einfache Metallplatte oder eine Profilplatte sein, die, abgesehen von ihrer Schutzfunktion, auch gleichzeitig eine allgemeine Abdeckfunktion erfüllen kann.

Von besonderem Vorteil ist, wenn das Deckprofil im wesentlichen identisch ist mit dem ebenfalls im Verbund außen liegenden Metallrohr, das auch die Rolle eines Deckpofils spielt. Dabei können die beiden äußeren Metallrohre/Deckprofile beispielsweise im wesentlichen identisch ausgebildet sein, wobei eine spiegelbildliche Ausbildung bei komplexerer Profilierung sinnvoll ist, wenn beispielsweise Befestigungsvorkehrungen für Glasfalzleisten usw. getroffen werden müssen.

Es können jedoch alle drei Profilmetallrohre z. B. im wesentlichen identische Vierkantrohre sein, wobei lediglich an den beiden äußeren Profilrohren entsprechende Schraublöcher zum Befestigen der Glasfalzleisten oder ähnlicher Elemente vorzusehen sind.

Durch die erfindungsgemäße Lösung wird erreicht, daß im Vergleich mit der bekannten Lösung mit nur einem Isolator (viermal Übergang), nunmehr mit zweifacher Isolator-Anordnung, sechsmal der Übergang (unterschiedliche Materialien) erreicht wird. Durch diese Maßnahmen können die sonst nicht erreichbaren Vorschriften eingehalten werden, was durch umfangreiche Versuche eindeutig nachgewiesen werden konnte.

Gleichzeitig wird der sehr große Vorteil erzielt, daß ein Hersteller der bekannten Verbundprofile mit den bislang verwendeten Materialien und Profilen und einem Großteil der Einrichtungen, praktisch völlig unverändert weiterarbeiten, d. h. das erfindungsgemäße Verbundprofil herstellen kann.

Beispielsweise wird das bekannte Verbundprofil mit zwischen zwei Metallprofilen eingeschweißten Metallstegen, dadurch hergestellt , daß zuerst das auf einem unteren Rohr eine gelochte Isolierschichtplatte gelegt wird, in deren Löcher die überstehenden Metallstege gesteckt sind, worauf auf diese Metallstege das zweite Rohr aufgelegt und das Ganze schrittweise zwischen den Elektroden einer Widerstandseinrichtung hindurchbewegt wird. Dabei erfolgt zwischen den Bewegungsschritten das gruppenweise Verschweißen der Stege mit den Rohren. Um nun darauf aufbauend, das erfindungsgemäße Verbundprofil mit drei Metallrohren und zwei Isolierschichten zu erhalten, muß auf das beim bekannten Verbundprofil obenliegende, beim erfindungsgemäßen Verbundprofil die Rolle des Mittelrohres spielende, obere Rohr erneut eine gelochte Isolierschichtplatte mit Metallstegen und darauf das dritte Metallrohr gelegt und in gleicher Weise durch Widerstandsschweißen zusammengefügt werden. Es ist folglich, außer eventuell einem neuen Mittelprofilrohr, wenn nicht alle drei Rohre identisch sind, kein einziges neu geformtes Teil für das erfindungsgemäße Verbundprofil notwendig. Zudem ist das Mittelprofilrohr meist ein ganz einfach glattes Vierkantrohr, das keine Sonderanfertigung erfordert und daher verhältnismäßig wirtschaftlich in der Anschaffung ist.

Das erfindungsgemäße Verbundprofil erlaubt nicht nur durch seine wesentlich vergrößerte Höhe und damit größere Tiefe des daraus gefertigten Rahmenteils, die Anordnung von beispielsweise einer Isolierglasscheibe, sondern erlaubt auch hier eine Vervielfachung oder zumindest eine Verdoppelung der Tür- oder Fensterverglasungen, mit beispielsweise dazwischen vorgesehenen, sich isolierend sehr positiv auswirkenden, Luftschichten.

Nachfolgend wird die Erfindung anhand eines Ausführungsbeispiels unter Bezug auf die Zeichnung näher beschrieben.

In der einzigen Zeichnungsfigur ist im wesentlichen mittig ein erfindungsgemäßes Verbundprofil 1 zu erkennen. Dieses Verbundprofil 1 besteht aus einem ersten, äußeren Profilstahlrohr 2, einem zweiten, im wesentlichen im Verbund mittig angeordneten Profilstahlrohr 3 und einem dritten, ebenfalls äußeren Profilstahlrohr 4. Die drei Profilstahlrohre 2, 3, 4 sind in diesem Ausführungsbeispiel im wesentlichen identisch ausgebildet und parallel zueinander ausgerichtet. Lediglich die beiden äußeren Profilstahlrohre 3 und 4 weisen entsprechende Bohrungen für die Fixierung über Stahlknöpfe 5 und Schrauben 6 von Glasfalzleisten 7 auf.

Die drei Profilstahlrohre 2, 3, 4 sind miteinander über Haltebolzen 8 auf vordefinierten Abstand verbunden. Die beiden im wesentlichen gleich großen Abstände zwischen den drei Profilstahlrohren sind mit einer Brandschutzisolation 9, 10 ausgefüllt. Diese Brandschutzisolation kann jeweils eine vorgefertigte Platte sein, die vor der Verschweißung zwischengelegt wird. Sie kann jedoch auch nach dem Zusammenschweißen der Metallelemente eingeschäumt werden. Sie weist auf alle Fälle eine hohe Feuer- und Temperaturwiderstandsfähigkeit auf und kann zudem ebenfalls jeweils aus unterschiedlichen Schichten, die eine Schichtung sowohl in horizontaler als auch in vertikaler Richtung aufweisen können, bestehen.

Im dargestellten Ausführungsbeispiel ist lediglich auf einer Seite des Verbundprofils eine Abdeckplatte, hier beispielsweise eine Alu-Deckschale 11 angeordnet, die an ihren beiden nach innen gezogenen Enden über entsprechende Nuten 12 und Klemmfedern 13 in Glasfalznuten 14 der Glasfalzleisten 7 aufgesteckt ist. Diese Deckschale dient in erster Linie ästhetischen Zwecken und kann auch in identischer Weise auf der anderen Seite des Verbundprofils vorgesehen werden.

Zwischen den je zwei auf der gleichen Verbundprofil-Längsseite an den äußeren Profilstahlrohren angeschraubten Glasfalzleisten 7 sind zwei zueinander parallele Glasscheiben 15 mit dazwischenliegendem Luftspalt 16 über entsprechende Isolationen 17 festgehalten.

### Bezugszeichenliste

- 1.: Verbundprofil
- 2.: erstes Profilstahlrohr
- 3.: zweites Profilstahlrohr (Mittel-)
- 4.: drittes Profilstahlrohr
- 5.: Stahlknopf
- 6.: Schraube
- 7.: Glasfalzleiste
- 8.: Haltebolzen
- 9.: Brandschutzisolation
- 10.: zweite Brandschutzisolation
- 11.: Deckscheibe
- 12.: Nut
- 13.: Klemmfeder
- 14.: Glasfalznut
- 15.: Glasscheibe
- 16.: Luftspalt
- 17.: Isolation

## Patentansprüche

1. Verbundprofil für Rahmen von Wandelementen, Türen und Fenstern mit,
- zwei Metallrohren (Vierkant-)
- die durch Metallstege miteinander verbunden und gleichzeitig auf Abstand gehalten sind,
- und zwischen feuer- und temperaturwiderstandsfähigem Isoliermaterial liegen,
**dadurch gekennzeichnet**,
daß eine weitere Isolationsschicht (10) vorgesehen ist.

2. Verbundprofil nach Anspruch 1,
dadurch gekennzeichnet, daß die weitere Isolationsschicht (10) im wesentlichen parallel zur ersten Isolationsschicht (9) angeordnet ist und eine im wesentlichen gleiche Zusammensetzung und Ausbildung wie diese aufweist.

3. Verbundprofil nach Ansprüchen 1 und 2,
dadurch gekennzeichnet, daß die weitere Isolationsschicht (10) außerhalb der zwei Metallprofilrohre (2,3), auf diesem aufliegend, angeordnet ist.

4. Verbundprofil nach Ansprüchen 1 bis 3,
dadurch gekennzeichnet, daß über der zweiten Isolationsschicht (10) ein Deckprofil (4) angeordnet ist.

5. Verbundprofil nach Anspruch 4,
dadurch gekennzeichnet, daß das Deckprofil (4) ein drittes Metall-Profilrohr ist, das im wesentlichen identisch mit dem ersten, ebenfalls in bezug auf die Isolationsschichten (9,10) außenliegenden Profilrohr (2), ausgebildet und angeordnet ist.

6. Verbundprofil nach Anspruch 5,
dadurch gekennzeichnet, daß die beiden äußeren Deckprofile (2,4) im wesentlichen identisch, jedoch spiegelbildlich zueinander ausgebildet sind und mit Befestigungsvorkehrungen für z. B. von Glasfalzleisten (7) versehen sind.

7. Verbundprofil nach Anspruch 1,
dadurch gekennzeichnet, daß das im wesentlichen mittige, innere Metallprofilrohr (3) ein glattes Vierkantprofilrohr ist.

8. Verbundprofil nach Ansprüchen 1 bis 7,
dadurch gekennzeichnet, daß alle drei Metallprofilrohre (2,3,4) durch zwischenliegende Metallstege/Haltebolzen (8) miteinander verbunden und auf Abstand gehalten sind.
